# EUROPÄISCHE PATENTANMELDUNG

(11) **EP 4 614 071 A1**
(43) Veröffentlichungstag der Anmeldung: **10.09.2025**
(21) Anmeldenummer: 25155569.4
(22) Anmeldetag: 03.02.2025
(51) Int. Cl.: F24C 14/00, B65D 1/02

(54) **FLASCHE ZUM EINFÜHREN IN EIN KÜCHEN- UND/ODER GASTRONOMIEGERÄT, EIN KÜCHEN- UND/ODER GASTRONOMIEGERÄT UND EINE ANORDNUNG**

(30) Priorität: 07.03.2024 DE 102024106600
(71) Anmelder: WELBILT Deutschland GmbH, 82436 Eglfing (DE)
(72) Erfinder: SIEBERT, Sebastian, 83115 Neubeuern (DE); TIETZE, Georg, 82431 Kochel am See (DE); FISCHHABER, Herbert, 82380 Peißenberg (DE)
(74) Vertreter: Hoefer & Partner Patentanwälte mbB

(57) **Zusammenfassung**

Die Erfindung betrifft eine Flasche (1) zum Einführen in ein Küchen- und/oder Gastronomiegerät, wobei die Flasche gefüllt ist mit einem wasserlöslichen Zusatzstoff, insbesondere einem Reiniger, Entkalker oder Klarspüler, wobei der Zusatzstoff fest ist, wobei die Flasche einen Boden (2), eine dem Boden (2) gegenüberliegende Öffnung (3) und eine Mantelfläche (4) umfasst, wobei sich die Mantelfläche (4) vom Boden (2) bis zur Öffnung (3) erstreckt und wobei vom Boden (2) bis zur Öffnung (3) eine Flaschenlänge (5) definiert ist, wobei die Flasche (1) entlang der Flaschenlänge (5) einen Stützbereich (6) aufweist, wobei die Mantelfläche (4) im gesamten Stützbereich (6) eine abgeflachte Stützfläche (7) aufweist, wobei sich der Stützbereich (6) über zumindest ein Drittel der Flaschenlänge (5) erstreckt.

## Beschreibung

Die Erfindung betrifft eine Flasche zum Einführen in ein Küchen- und/oder Gastronomiegerät, das Küchen- und/oder Gastronomiegerät und eine Anordnung aus zwei der Flaschen und dem Küchen- und/oder Gastronomiegerät.

Vorbekannten Stand der Technik zeigt US10767871B2. Hier wird eine Reinigungsvorrichtung für gewerbliche Gargeräte aufgeführt. Die Reinigungsvorrichtung weist eine Anschlusseinheit, insbesondere einen Aufnahmestutzen, zur Aufnahme eines Behälters mit einem Feststoff-Reinigungsmittel, eine Verflüssigungseinrichtung zur Verflüssigung des Feststoff-Reinigungsmittels, gegebenenfalls unter Einsatz eines Lösungsmittels, und optional zumindest einen ersten Vorratstank auf.

Es ist Aufgabe der Erfindung, eine Flasche zum Einführen in ein Küchen- und/oder Gastronomiegerät anzugeben, die bei einfacher Herstellung möglichst stabil ist und/oder einfach in der Handhabung ist und/oder einen sicheren Betrieb des Küchen- und/oder Gastronomiegeräts ermöglicht.

Die Lösung dieser Aufgabe erfolgt durch die Merkmale der unabhängigen Ansprüche. Die Unteransprüche haben bevorzugte Ausgestaltungen der Erfindung zum Gegenstand.

Die Erfindung zeigt eine Flasche für ein Küchen- und/oder Gastronomiegerät. Dieses Gerät ist insbesondere für den gewerblichen Einsatz in der Gastronomie oder für den häuslichen Gebrauch in einer Küche ausgebildet. Bei dem Gerät handelt es sich vorzugsweise um ein Gargerät. Beispielsweise ist das Gerät als Kombi-Dämpfer ausgebildet. Alternativ kann das Gerät bspw. als Warmhalteofen oder Backoffen ausgestaltet sein.

Um die Funktion und den Aufbau der erfindungsgemäßen Flasche besser verstehen zu können, wird zunächst der Aufbau des ebenfalls beanspruchten und erfindungsgemäßen Küchen- und/oder Gastronomiegerätes erklärt, in dem die Flasche zur Anwendung kommt. Dieses Küchen- und/oder Gastronomiegerät umfasst einen Lebensmittelraum zur Behandlung und/oder Aufbewahrung von Lebensmitteln. Besonders bevorzugt umfasst das Gerät ein Gehäuse, wobei innerhalb des Gehäuses der Lebensmittelraum angeordnet ist. Sofern das Gerät als Gargerät ausgebildet ist, kann der Lebensmittelraum auch als Garraum bezeichnet werden. In oder an dem Lebensmittelraum befindet sich vorzugsweise eine Heiz-/ Umlufteinheit, die es ermöglicht, den Lebensmittelraum zu heizen und/oder mit Umluft zu beaufschlagen. Insbesondere kann mittels der Heiz-/Umlufteinheit auch Dampf erzeugt werden, um mittels des Dampfes die Lebensmittel im Lebensmittelraum zu behandeln.

Des Weiteren umfasst das Küchen- und/oder Gastronomiegerät vorzugsweise einen Sammelbehälter zur Bevorratung einer flüssigen Waschflotte. Der Sammelbehälter befindet sich vorzugsweise unterhalb des Lebensmittelraums. Besonders bevorzugt ist eine Rückführung vorgesehen, die es ermöglicht, die Waschflotte aus dem Lebensmittelraum zurück in den Sammelbehälter zu führen. Die Rückführung kann als Ablaufkanal ausgestaltet sein, der vom Lebensmittelraum in den Sammelbehälter führt.

Der Sammelbehälter ist vorzugsweise über eine Waschflotten-Leitung mit dem Lebensmittelraum verbunden. Diese Waschflotten-Leitung ist zum Leiten der Waschflotte aus dem Sammelbehälter in den Lebensmittelraum ausgebildet und angeordnet. Besonders bevorzugt ist eine Waschflotten-Pumpe vorgesehen, die die Waschflotte durch die Waschflotten-Leitung bis in den Lebensmittelraum fördert. Insbesondere ist das Küchen- und/oder Gastronomiegerät dazu ausgebildet, die Waschflotte im Lebensmittelraum an die Wände des Lebensmittelraums zu verteilen, um so den Lebensmittelraum zu reinigen. Am Boden des Lebensmittelraums fließt die Waschflotte zusammen und kann über die beschriebene Rückführung wieder in den Sammelbehälter geführt werden.

Zum Herstellen der Waschflotte wird Frischwasser mit einem Zusatzstoff angereichert. Bei diesem Zusatzstoff kann es sich bspw. um einen Reiniger oder um einen Entkalker oder einen Klarspüler handeln. Im Rahmen vorliegender Erfindung ist vorgesehen, dass der Zusatzstoff bei Raumtemperatur nicht flüssig, sondern fest ist und sich in der Flasche befindet. In der Flasche ist Zusatzstoff für mehrere Reinigungsvorgänge bevorratet, sodass immer nur ein Teil des Zusatzstoffes aus der Flasche abgelöst werden muss. Deshalb umfasst das Küchen- und/oder Gastronomiegerät zumindest eine Feststoff-Einheit. Die einzelne Feststoff-Einheit umfasst: eine Aufnahme zum Einsetzen der Flasche, eine zur Aufnahme führende Zuleitung zum Zuführen eines, den Zusatzstoff ablösenden Fluids, und eine von der Aufnahme abführenden Ableitung zum Abführen des Fluids samt abgelöstem Zusatzstoff.

Somit wir die Aufgabe gelöst durch eine Flasche zum Einführen in das Küchen- und/oder Gastronomiegerät, wobei die Flasche gefüllt ist mit einem wasserlöslichen Zusatzstoff, insbesondere einem Reiniger, Entkalker oder Klarspüler, wobei der Zusatzstoff fest ist. "fest" bedeutet insbesondere, dass der Zusatzstoff, bevor er mit Wasser gelöst wird, weder riesel- noch fließfähig ist. Unter "festem" Zusatzstoff wird vorzugsweise auch "gelförmiger" Zusatzstoff verstanden.

Die Flasche ist vorzugsweise einteilig und/oder aus Kunststoff. Bei Angaben zu Durchmessern, Längen und Breiten handelt es sich vorliegend um Außenmaße, soweit nicht anders angegeben.

Die Flasche umfasst einen Boden, eine dem Boden gegenüberliegende Öffnung und eine Mantelfläche, wobei sich die Mantelfläche vom Boden bis zur Öffnung erstreckt und wobei vom Boden bis zur Öffnung eine Flaschenlänge definiert ist. Vorzugsweise ist die Flasche am Boden durch das Material der Flasche verschlossen, wodurch sich am Boden keine Öffnung und kein Verschluss befindet. An der Öffnung kann sich ein Verschluss befinden, der vor der Benutzung der Flasche entfernt wird oder beim Einsetzten der Flasche durchbrochen wird.

Die Flasche weist entlang der Flaschenlänge einen Stützbereich auf, wobei die Mantelfläche im gesamten Stützbereich eine abgeflachte Stützfläche aufweist, wobei sich der Stützbereich über zumindest ein Drittel der Flaschenlänge erstreckt. Durch die Stützfläche ergibt sich eine einfache Handhabung der Flasche, da die Flasche am Stützbereich verdrehsicher und somit mit definierter Ausrichtung gegriffen werden kann. Ferner ermöglicht der Stützbereich im Zusammenspiel mit einer entsprechenden Geometrie in der Aufnahme des Küchen- und/oder Gastronomiegeräts, dass die Flasche nur in eine bestimmte Aufnahme und nicht in eine falsche Aufnahme eingesetzt werden kann, wodurch sich die Sicherheit beim Betrieb des Küchen- und/oder Gastronomiegeräts erhöht.

Vorzugsweise ist ein Flaschendurchmesser an jeder Stelle entlang der Flaschenlänge definiert, wobei stets senkrecht zur Ebene der Stützfläche das größte Maß zu nehmen ist. Diese imaginäre Ebene der Stützfläche liegt außen auf der Stützfläche auf. Ist die Stützfläche leicht gewölbt, so ist die Ebene der Stützfläche mittig auf der Stützfläche und tangential zur Stützfläche definiert. Vorzugsweise ist der Flaschendurchmesser außerhalb des Stützbereichs an keiner Stelle größer als der größte Flaschendurchmesser im Stützbereich. Dadurch kann die Stützfläche beim Einsetzten der Flasche in die Aufnahme des Küchen- und/oder Gastronomiegeräts an einer entsprechenden Innenfläche der Aufnahme geführt werden.

Vorzugsweise weist die Flasche nur eine Stützfläche auf. Dadurch ergibt sich eine leicht zu erkennende Ausrichtung der Flasche beim Einsetzen in die Aufnahme des Küchen- und/oder Gastronomiegeräts.

Vorzugsweise ist die Mantelfläche im Stützbereiche mit Ausnahme der Stützfläche zylindrisch; kann aber auch, zumindest stellenweise, gewölbt oder konisch sein.

Vorzugsweise ist die Stützfläche eben oder mit einem Radius von zumindest 50cm, vorzugsweise zumindest 100cm, nach außen gewölbt ist. Durch den relativ großen Radius ergib sich eine annähernd ebene Ausgestaltung der Stützfläche.

Die Stützfläche weist entlang der Flaschenlänge eine Stützflächenlänge und senkrecht dazu eine Stützflächenbreite auf. Vorzugsweise weist die Stützflächenlänge zumindest das 3-fache der Stützflächenbreite auf. Vorzugsweise beträgt die Stützflächenbreite zumindest 4 cm. Zusätzlich oder alternativ bevorzug umfasst die Stützfläche zumindest 30, vorzugsweise zumindest 50, Quadratzentimeter. Durch die lange und/oder große Ausgestaltung der Stützfläche ist eine einfache Handhabung der Flasche gegeben. Ferner ist eine möglichst lange und/oder große Führungsfläche gegen, die beim Einsetzten der Flasche in die Aufnahme des Küchen- und/oder Gastronomiegeräts vorteilhaft ist.

Vorzugsweise umfasst die Flasche einen Mittelbereich und einen Öffnungsbereich, wobei sich der Stützbereich im Mittelbereich befindet. Vorzugsweise verjüngt sich die Flasche vom Mittelbereich in den Öffnungsbereich. Dadurch hat der Öffnungsbereich einen relativ kleinen Durchmesser, was die Abdichtung des Öffnungsbereichs innerhalb der Aufnahme des Küchen- und/oder Gastronomiegeräts vereinfacht.

Vorzugsweise geht der Mittelbereich über eine Sensorfläche in den Öffnungsbereich über, wobei die Sensorfläche mit bis zu +/- 30°, vorzugsweise bis zu +/- 5°, senkrecht zu Mantelfläche im Öffnungsbereich steht. Wie noch beschrieben wird, kann diese Sensorfläche auf einen Flaschen-Sensor in der Aufnahme des Küchen- und/oder Gastronomiegeräts drücken.

Vorzugsweise ist der Öffnungsbereich zylindrisch. Vorzugsweise weist der Öffnungsbereich eine Öffnungsbereichslänge von zumindest 3cm auf. Vorzugsweise ist der Öffnungsbereich gewindelos zum Einstecken in eine Dichtung ausgebildet. Diese Maßnahmen vereinfachen die Abdichtung des Öffnungsbereichs innerhalb der Aufnahme des Küchen- und/oder Gastronomiegeräts.

Der Öffnungsbereich weist einen Öffnungsbereich-Durchmesser und der Mittelbereich einen Mittelbereich-Durchmesser auf. Der Mittelbereich kann unterschiedliche Durchmesser aufweisen, wobei hier der größte Durchmesser im Mittelbereich relevant ist. Der Öffnungsbereich weist vorzugsweise nur einen einheitlichen Durchmesser auf.

Vorzugsweise beträgt der größte Mittelbereich-Durchmesser mindestens das 1,2-fache, vorzugsweise mindestens das 1,3-fache, des Öffnungsbereich-Durchmessers. Zusätzlich oder alternativ bevorzug beträgt der größte Mittelbereich-Durchmesser höchstens das 2,5-fache, vorzugsweise höchstens das 2-fache, des Öffnungsbereich-Durchmessers.

Am Öffnungsbereich ist eine Öffnungsbereich-Mittelachse und am Mittelbereich eine Mittelbereich-Mittelachse definiert. Beide Mittelachsen sind vorzugsweise parallel zueinander und parallel zur Flaschenlänge. Vorzugsweise ist die Öffnungsbereich-Mittelachse gegenüber der Mittelbereich-Mittelachse zur Unterseite der Flasche hin versetzt Dieser Versatz der beiden Mittelachsen definiert bevorzugt die Position der Unterseite.

Vorzugsweise verläuft die Mantelfläche im Inneren der Flasche an der Unterseite ohne Anstieg der Steigung - vorzugsweise ohne Kante - vom Mittelbereich über den Öffnungsbereich bis zur Öffnung. Dadurch ist ein vollständiges Entleeren der Flasche möglich.

Senkrecht zur Unterseite ist eine Vertikale definiert. Vorzugsweise steht die Stützfläche mit einem Winkel α von 10° bis 60°, vorzugsweise 10° bis 45°, besonders vorzugsweise 15° bis 25 °, zur Vertikalen. Zusätzlich oder alternativ bevorzug bildet die Ebene der Stützfläche in der oberen Hälfte der Flasche - also gegenüberliegend zur Unterseite - mit der Vertikalen einen spitzen Winkel.

Vorzugsweise weist die Mantelfläche zwischen Stützbereich und Boden zur Ausbildung eines Griffbereichs eine Einschnürung auf. Dadurch kann die Flasche mit einer Hand am Griffbereich und mit der anderen Hand an der Stützfläche gegriffen werden.

Vorzugsweise ist die Einschnürung hufeisenförmig. Diese Hufeisenform beschreibt insbesondere, dass die Einschnürung nicht vollumfänglich ausgebildet ist. Vorzugsweise ist die Flasche an der Unterseite nicht eingeschnürt, wodurch vorzugsweise der gelöste Feststoff auch aus dem Griffbereich vollständig abfließen kann. Der offene Bereich der Hufeisenform befindet sich somit an der Unterseite der Flasche.

Vorzugsweise ist ein größter Griffbereich-Durchmesser des Griffbereichs kleiner als der größte Mittelbereich-Durchmesser. Dadurch ist der Griffbereich vorzugsweise nicht zu groß und kann gut von einer Hand umgriffen werden.

Die Erfindung umfasst ferner das bereits beschriebene Küchen- und/oder Gastronomiegerät, insbesondere Gargerät. Vorzugsweise weist die Feststoff-Einheit des Küchen- und/oder Gastronomiegeräts den Flaschen-Sensor auf, wobei der Flaschen-Sensor einen in Einschubrichtung der Flasche linearbeweglichen Stift aufweist, der durch die Flasche, insbesondere die Sensorfläche der Flasche, betätigbar ist.

Vorzugsweise umfasst das Küchen- und/oder Gastronomiegerät zumindest zwei der Feststoff-Einheiten, wobei sich die beiden Feststoff-Einheiten im Aufnahmebereich für die jeweilige Flasche durch unterschiedliche asymmetrische Querschnitte voneinander unterscheiden.

Die in der Beschreibung und in den Ansprüchen zur Flasche beschriebenen Ausgestaltungen finden entsprechend vorteilhafte Anwendung im Rahmen des erfindungsgemäßen Küchen- und/oder Gastronomiegeräts.

Die Erfindung umfasst ferner eine Anordnung aus zwei der beschriebenen Flaschen und dem Küchen- und/oder Gastronomiegerät, wobei die beiden Flaschen die Stützfläche an unterschiedlichen Seiten aufweisen und die beiden Feststoff-Einheiten derart ausgebildet sind, dass die erste Flasche nur in die erste Feststoff-Einheit passt und die zweite Flasche nur in die zweite Feststoff-Einheit passt.

Die in der Beschreibung und in den Ansprüchen zur Flasche und/oder zum Küchen- und/oder Gastronomiegerät beschriebenen Ausgestaltungen finden entsprechend vorteilhafte Anwendung im Rahmen der erfindungsgemäßen Anordnung.

Weitere Einzelheiten, Vorteile und Merkmale der vorliegenden Erfindung ergeben sich aus nachfolgender Beschreibung von Ausführungsbeispielen anhand der Zeichnung. Es zeigt:
- Fig. 1: eine erste Ansicht der erfindungsgemäßen Flasche gemäß einem Ausführungsbeispiel,
- Fig. 2: eine weitere Ansicht der erfindungsgemäßen Flasche gemäß dem Ausführungsbeispiel,
- Fig. 3: eine Schnittansicht der erfindungsgemäßen Flasche gemäß dem Ausführungsbeispiel,
- Fig. 4: eine perspektivische Ansicht der erfindungsgemäßen Flasche gemäß dem Ausführungsbeispiel,
- Fig. 5: eine perspektivische Ansicht der erfindungsgemäßen Flasche mit greifenden Händen gemäß dem Ausführungsbeispiel,
- Fig. 6: eine schematische Seitenansicht und Frontansicht eines erfindungsgemäßen Küchen- und/oder Gastronomiegerätes gemäß dem Ausführungsbeispiel,
- Fig. 7: eine Detaildarstellung des erfindungsgemäßen Küchen- und/oder Gastronomiegerätes mit zwei der erfindungsgemäßen Flaschen gemäß dem Ausführungsbeispiel,
- Fig. 8: eine weitere Detaildarstellung des erfindungsgemäßen Küchen- und/oder Gastronomiegerätes mit zwei der erfindungsgemäßen Flaschen gemäß dem Ausführungsbeispiel, und
- Fig. 9: eine weitere Detaildarstellung des erfindungsgemäßen Küchen- und/oder Gastronomiegerätes samt der erfindungsgemäßen Flasche gemäß dem Ausführungsbeispiel.

Figuren 1 bis 5 zeigen eine Flasche 1, zum Einführen in ein Küchen- und/oder Gastronomiegerät 100 gemäß Figuren 6 bis 9. Zwei der Flaschen 1 und das Küchen- und/oder Gastronomiegerät 1 bilden eine Anordnung.

Im Folgenden wird, soweit im Detail nicht anders erwähnt, stets auf alle Figuren Bezug genommen.

Die gezeigte Flasche1 ist gefüllt mit einem wasserlöslichen Zusatzstoff. Die Flasche 1 ist einteilig und aus Kunststoff. Die Flasche 1 umfasst einen Boden 2, eine dem Boden 2 gegenüberliegende Öffnung 3 und eine Mantelfläche 4, wobei sich die Mantelfläche 4 vom Boden 2 bis zur Öffnung 3 erstreckt und wobei vom Boden 2 bis zur Öffnung 3 eine Flaschenlänge 5 definiert ist. Die Flasche 1 ist am Boden 2 durch das Material der Flasche 1 verschlossen, wodurch sich am Boden 2 keine Öffnung und kein Verschluss befindet. An der Öffnung 3 kann sich ein nicht gezeigter Verschluss befinden, der vor der Benutzung der Flasche 1 entfernt wird oder beim Einsetzten der Flasche 1 durchbrochen wird.

Die Flasche 1 weist entlang der Flaschenlänge 5 einen Stützbereich 6 auf, wobei die Mantelfläche 4 im gesamten Stützbereich 6 eine abgeflachte Stützfläche 7 aufweist, wobei sich der Stützbereich 6 über zumindest ein Drittel der Flaschenlänge 5 erstreckt.

Ein Flaschendurchmesser 8 ist an jeder Stelle entlang der Flaschenlänge 5 definiert, wobei stets senkrecht zur Ebene der Stützfläche 7 das größte Maß zu nehmen ist. Diese imaginäre Ebene der Stützfläche 7 liegt außen auf der Stützfläche 7 auf. Der Flaschendurchmesser 8 ist außerhalb des Stützbereichs 6 an keiner Stelle größer als der größte Flaschendurchmesser 8 im Stützbereich 6.

Die Flasche 1 weist nur eine Stützfläche 7 auf. Die Mantelfläche 4 ist im Stützbereiche 6 mit Ausnahme der Stützfläche 7 zylindrisch. Die Stützfläche 7 ist eben.

Die Stützfläche 7 weist entlang der Flaschenlänge 5 eine Stützflächenlänge 9 und senkrecht dazu eine Stützflächenbreite 10 auf. Das bevorzugte Verhältnis von Stützflächenlänge 9 und Stützflächenbreite 10 ist im allgemeinen Teil der Beschreibung definiert und gilt auch für das Ausführungsbeispiel.

Die Flasche 1 umfasst einen Mittelbereich 11 und einen Öffnungsbereich 12, wobei sich der Stützbereich 6 im Mittelbereich 11 befindet. Die Flasche 1 verjüngt sich vom Mittelbereich 11 in den Öffnungsbereich 12.

Der Mittelbereich 11 geht mit einer Sensorfläche 14 in den Öffnungsbereich 12 über, wobei die Sensorfläche 14 senkrecht zu Mantelfläche 4 im Öffnungsbereich 12 steht.

Der Öffnungsbereich 12 ist zylindrisch. Der Öffnungsbereich 12 weist eine Öffnungsbereichslänge 15 von zumindest 3cm auf. Der Öffnungsbereich 12 ist gewindelos zum Einstecken in eine Dichtung 108 (siehe Fig. 9) ausgebildet.

Der Öffnungsbereich 12 weist einen Öffnungsbereich-Durchmesser 17 und der Mittelbereich 11 einen Mittelbereich-Durchmesser 16 auf. Der Mittelbereich 11 kann unterschiedliche Durchmesser aufweisen, wobei hier der größte Durchmesser im Mittelbereich 11 relevant ist. Der Öffnungsbereich 12 weist nur einen einheitlichen Durchmesser auf. Die Dimensionen von Mittelbereich-Durchmesser 16 und Öffnungsbereich-Durchmesser 17 sind im allgemeinen Teil der Beschreibung definiert und gelten auch für das Ausführungsbeispiel.

Am Öffnungsbereich 12 ist eine Öffnungsbereich-Mittelachse 19 und am Mittelbereich 11 eine Mittelbereich-Mittelachse 18 definiert. Beide Mittelachsen 18, 19 sind parallel zueinander und parallel zur Flaschenlänge 5. Die Öffnungsbereich-Mittelachse 19 ist gegenüber der Mittelbereich-Mittelachse 18 zur Unterseite 20 der Flasche 1 hin versetzt ist.

Wie insbesondere die Schnittansicht in Figur 3 zeigt, verläuft die Mantelfläche 4 im Inneren der Flasche 1 an der Unterseite 20 ohne Anstieg der Steigung vom Mittelbereich 11 über den Öffnungsbereich 12 bis zur Öffnung 3.

Senkrecht zur Unterseite 20 ist eine Vertikale 21 definiert. Die Stützfläche 7 steht mit einem Winkel α von 15° bis 25 ° zur Vertikalen 21. Die Ebene der Stützfläche 7 in der oberen Hälfte der Flasche - also gegenüberliegend zur Unterseite - bildet mit der Vertikalen 21 einen spitzen Winkel.

Die Mantelfläche 4 weist zwischen Stützbereich 6 und Boden 2 zur Ausbildung eines Griffbereichs 13 eine Einschnürung 22 auf. Dadurch kann die Flasche 1 mit einer Hand am Griffbereich 13 und mit der anderen Hand an der Stützfläche 7 gegriffen werden; was insbesondere in Figur 5 verdeutlicht ist.

Die Einschnürung 22 ist hufeisenförmig. Diese Hufeisenform beschreibt, dass die Einschnürung 22 nicht vollumfänglich ausgebildet ist. Die Flasche 1 ist an der Unterseite 20 nicht eingeschnürt.

Ein größter Griffbereich-Durchmesser 23 des Griffbereichs 13 ist kleiner als der größte Mittelbereich-Durchmesser 16. Dadurch ist der Griffbereich 13 nicht zu groß und kann gut von einer Hand umgriffen werden.

Figur 6 zeigt in rein schematischer Darstellung eine Seitenansicht und eine Frontansicht des Küchen- und/oder Gastronomiegerätes 100, in dem die Flasche 1 zu Anwendung kommt.

Das Küchen- und/oder Gastronomiegerät 100 ist wie im allgemeinen Teil der Beschreibung erläutert aufgebaut. Dementsprechend weist das Küchen- und/oder Gastronomiegerät 100 einen Lebensmittelraum 101 und einen darunterliegenden Sammelbehälter 109 auf. Von dem Sammelbehälter 109 führt eine Waschflotten-Leitung 110 zum Lebensmittelraum 101. In dieser Waschflotten-Leitung 110 kann sich eine Pumpe zum Pumpen der Waschflotte in den Lebensmittelraum 101 befinden. Aus dem Lebensmittelraum 101 kann die Waschflotte über eine Rückführung 111 in den Sammelbehälter 109 zurückfließen. Um Frischwasser in den Sammelbehälter 102 zuzuführen, ist eine Frischwasser-Zuleitung vorgesehen. Vom Sammelbehälter 109 führt zumindest eine entsprechende Zuleitung 104 mit einer Zuleitungspumpe bis zu den Feststoff-Einheiten 102. Zumindest eine Ableitung 105 führt von den Feststoff-Einheiten 102 zum Sammelbehälter 109.

Figuren 7 bis 9 zeigen im Detail die Feststoff-Einheiten 102. Die einzelne Feststoff-Einheit 102 umfasst eine Aufnahme 103 zum Einsetzen der Flasche 1.

Jede Feststoff-Einheit 102 weist einen Flaschen-Sensor 106 auf, wobei der Flaschen-Sensor 106 einen in Einschubrichtung der Flasche 1 linearbeweglichen Stift 107 aufweist, der durch die Flasche 1, insbesondere die Sensorfläche 14 der Flasche 1, betätigbar ist.

Das Küchen- und/oder Gastronomiegerät 1 umfasst zwei der Feststoff-Einheiten 102, wobei sich die beiden Feststoff-Einheiten 102 im Aufnahmebereich für die jeweilige Flasche 1 durch unterschiedliche asymmetrische Querschnitte voneinander unterscheiden. Dies ist in Figur 8 verdeutlicht.

### Bezugszeichenliste

- 1: Flasche
- 2: Boden
- 3: Öffnung
- 4: Mantelfläche
- 5: Flaschenlänge
- 6: Stützbereich
- 7: Stützfläche
- 8: Flaschendurchmesser
- 9: Stützflächenlänge
- 10: Stützflächenbreite
- 11: Mittelbereich
- 12: Öffnungsbereich
- 13: Griffbereich
- 14: Sensorfläche
- 15: Öffnungsbereichslänge
- 16: Mittelbereich-Durchmesser
- 17: Öffnungsbereich-Durchmesser
- 18: Mittelbereich-Mittelachse
- 19: Öffnungsbereich-Mittelachse
- 20: Unterseite
- 21: Vertikale
- 22: Einschnürung
- 23: Griffbereich-Durchmesser
- 100: Küchen- und/oder Gastronomiegerät
- 101: Lebensmittelraum
- 102: Feststoff-Einheit
- 103: Aufnahme
- 104: Zuleitung
- 105: Ableitung
- 106: Flaschen-Sensor
- 107: Stift
- 108: Dichtung
- 109: Sammelbehälter
- 110: Waschflotten-Leitung
- 111: Rückführung

## Patentansprüche

1. Flasche (1) zum Einführen in ein Küchen- und/oder Gastronomiegerät,
• wobei die Flasche gefüllt ist mit einem wasserlöslichen Zusatzstoff, insbesondere einem Reiniger, Entkalker oder Klarspüler, wobei der Zusatzstoff fest ist,
• wobei die Flasche einen Boden (2), eine dem Boden (2) gegenüberliegende Öffnung (3) und eine Mantelfläche (4) umfasst, wobei sich die Mantelfläche (4) vom Boden (2) bis zur Öffnung (3) erstreckt und wobei vom Boden (2) bis zur Öffnung (3) eine Flaschenlänge (5) definiert ist,
• wobei die Flasche (1) entlang der Flaschenlänge (5) einen Stützbereich (6) aufweist, wobei die Mantelfläche (4) im gesamten Stützbereich (6) eine abgeflachte Stützfläche (7) aufweist, wobei sich der Stützbereich (6) über zumindest ein Drittel der Flaschenlänge (5) erstreckt.

2. Flasche nach Anspruch 1,
• wobei ein Flaschendurchmesser (8) an jeder Stelle entlang der Flaschenlänge (5) definiert ist, wobei stets senkrecht zur Ebene der Stützfläche (7) das größte Maß zu nehmen ist,
• wobei der Flaschendurchmesser (8) außerhalb des Stützbereichs (6) an keiner Stelle größer ist als der größte Flaschendurchmesser (8) im Stützbereich (6).

3. Flasche nach einem der vorhergehenden Ansprüche,
• wobei die Flasche nur eine Stützfläche (7) aufweist,
• und/oder wobei die Mantelfläche (4) im Stützbereiche (6) mit Ausnahme der Stützfläche (7) zylindrisch ist,
• und/oder wobei die Stützfläche (7) eben ist oder mit einem Radius von zumindest 50cm, vorzugsweise zumindest 100cm, nach außen gewölbt ist.

4. Flasche nach einem der vorhergehenden Ansprüche,
• wobei die Stützfläche (7) entlang der Flaschenlänge (5) eine Stützflächenlänge (9) und senkrecht dazu eine Stützflächenbreite (10) aufweist, wobei die Stützflächenlänge (9) zumindest das 3-fache der Stützflächenbreite (10) aufweist,
• und/oder wobei die Stützfläche (7) zumindest 30, vorzugsweise zumindest 50, Quadratzentimeter umfasst.

5. Flasche nach einem der vorhergehenden Ansprüche,
• wobei die Flasche einen Mittelbereich (11) und einen Öffnungsbereich (12) umfasst, wobei sich der Stützbereich (6) im Mittelbereich (11) befindet,
• und wobei sich die Flasche vom Mittelbereich (11) in den Öffnungsbereich (12) verjüngt.

6. Flasche nach Anspruch 5, wobei der Mittelbereich (11) über eine Sensorfläche (14) in den Öffnungsbereich (12) übergeht, wobei die Sensorfläche (14) mit bis zu +/- 30°, vorzugsweise bis zu +/- 5°, senkrecht zu Mantelfläche im Öffnungsbereich (12) steht.

7. Flasche nach einem der Ansprüche 5 oder 6,
• wobei der Öffnungsbereich (12) zylindrisch ist;
• und/oder wobei der Öffnungsbereich (12) eine Öffnungsbereichslänge (15) von zumindest 3cm aufweist,
• und/oder wobei der Öffnungsbereich (12) gewindelos zum Einstecken in eine Dichtung ausgebildet ist.

8. Flasche nach einem der Ansprüche 5 bis 7, wobei der Öffnungsbereich (12) einen Öffnungsbereich-Durchmesser (17) und der Mittelbereich (11) einen Mittelbereich-Durchmesser (16) aufweisen,
• wobei der größte Mittelbereich-Durchmesser (16) mindestens das 1,2-fache, vorzugsweise mindestens das 1,3-fache, des Öffnungsbereich-Durchmessers (17) beträgt;
• und/oder wobei der größte Mittelbereich-Durchmesser (16) höchstens das 2,5-fache, vorzugsweise höchstens das 2-fache, des Öffnungsbereich-Durchmessers (17) beträgt.

9. Flasche nach einem der Ansprüche 5 bis 8, wobei am Öffnungsbereich (12) eine Öffnungsbereich-Mittelachse (19) und am Mittelbereich (11) eine Mittelbereich-Mittelachse (18) definiert sind, wobei die Öffnungsbereich-Mittelachse (19) gegenüber der Mittelbereich-Mittelachse (18) zur Unterseite (20) der Flasche (1) hin versetzt ist.

10. Flasche nach Anspruch 9,
wobei die Mantelfläche (4) im Inneren der Flasche (1) an der Unterseite (20) ohne Anstieg der Steigung vom Mittelbereich (11) über den Öffnungsbereich (12) bis zur Öffnung (3) verläuft,
und/oder wobei senkrecht zur Unterseite (20) eine Vertikale (21) definiert ist
• wobei die Stützfläche (7) mit einem Winkel α von 10° bis 60°, vorzugsweise 10° bis 45°, besonders vorzugsweise 15° bis 25 °, zur Vertikalen (21) steht,
• und/oder wobei die Ebene der Stützfläche (7) in der oberen Hälfte der Flasche mit der Vertikalen (21) einen spitzen Winkel bildet.

11. Flasche nach einem der vorhergehenden Ansprüche, wobei die Mantelfläche (4) zwischen Stützbereich (6) und Boden (2) zur Ausbildung eines Griffbereichs (13) eine Einschnürung (22) aufweist, wobei die Einschnürung (22) hufeisenförmig ist, wobei diese Hufeisenform beschreibt, dass die Einschnürung (22) nicht vollumfänglich ausgebildet ist und die Flasche (1) an der Unterseite (20) nicht eingeschnürt ist.

12. Küchen- und/oder Gastronomiegerät (100), insbesondere Gargerät, umfassend
• einen Lebensmittelraum (101) zur Behandlung und/oder Aufbewahrung von Lebensmitteln, insbesondere ausgebildet als Garraum,
• zumindest eine Feststoff-Einheit (102) mit:
▪ einer Aufnahme (103) zum Einsetzen einer Flasche (1) nach einem der vorhergehenden Ansprüche,
▪ einer zur Aufnahme (103) führenden Zuleitung (104) zum Zuführen eines, den Zusatzstoff ablösenden Fluids,
▪ und einer von der Aufnahme (103) abführenden Ableitung (105) zum Abführen des Fluids samt abgelöstem Zusatzstoff.

13. Küchen- und/oder Gastronomiegerät (1) nach Anspruch 12, wobei die Feststoff-Einheit (102) einen Flaschen-Sensor (106) aufweist, wobei der Flaschen-Sensor (106) einen in Einschubrichtung der Flasche (1) linearbeweglichen Stift (107) aufweist, der durch die Flasche (1) betätigbar ist.

14. Küchen- und/oder Gastronomiegerät (1) nach Anspruch 12 oder 13, umfassend zumindest zwei der Feststoff-Einheiten (102), wobei sich die beiden Feststoff-Einheiten (102) im Aufnahmebereich für die jeweilige Flasche (1) durch unterschiedliche asymmetrische Querschnitte voneinander unterscheiden.

15. Anordnung aus zwei Flaschen, jeweils nach einem der Ansprüche 1 bis 11, und einem Küchen- und/oder Gastronomiegerät nach Anspruch 14, wobei die beiden Flaschen (1) die Stützfläche (7) an unterschiedlichen Seiten aufweisen und die beiden Feststoff-Einheiten (102) derart ausgebildet sind, dass die erste Flasche (1) nur in die erste Feststoff-Einheit (102) passt und die zweite Flasche (1) nur in die zweite Feststoff-Einheit (102) passt.
